# EUROPÄISCHE PATENTSCHRIFT

(11) **EP 2 029 844 B1**
(45) Veröffentlichungstag und Bekanntmachung des Hinweises auf die Patenterteilung: **06.10.2010**
(21) Anmeldenummer: 06707021.9
(22) Anmeldetag: 16.02.2006
(51) Int. Cl.: E05D 11/08

(54) **DAMPFTINGSEINRURICHTUNG FÜR BEWEGLICHE TEILE, INSBESONDERE FÜR SCHARNIERE ODER AUSFAHRBARE ODER VERSCHWENKBARE MÖBELTEILE**
DAMPING DEVICE FOR MOVABLE PARTS, IN PARTICULAR FOR HINGES OR EXTENDABLE OR PIVOTABLE FURNITURE PARTS
DISPOSITIF D'AMORTISSEMENT POUR PIECES MOBILES ET EN PARTICULIER POUR CHARNIERES OU ELEMENTS DE MEUBLE EXTRACTIBLES OU PIVOTANTS

(43) Veröffentlichungstag der Anmeldung: 04.03.2009
(73) Patentinhaber: Amboina AG, 6304 Zug (CH)
(72) Erfinder: RAUCH, Augustin, A-6811 Schnifis (AT)
(74) Vertreter: Prüfer & Partner GbR European Patent Attorneys
(86) Internationale Anmeldenummer: PCT/EP2006/001423
(87) Internationale Veröffentlichungsnummer: WO 2007/093191

(56) Entgegenhaltungen:
- EP-A- 1 160 467
- WO-A2-03/023172
- DE-A1- 4 406 824
- DE-U1- 20 104 100

## Beschreibung

### Gebiet der Erfindung

Die vorliegende Erfindung betrifft eine Dämpfungseinrichtung mit zwei um eine Schwenkachse relativ zueinander verschwenkbaren, Teilen.

### Stand der Technik

Dämpfer für Möbeltüren, welche ein lautes Zuschlagen der Möbeltüre vermeiden helfen, sind bereits seit Jahren bekannt. Die EP-A-1 199433, beispielsweise, offenbart ein Möbelscharnier mit einem Scharnierarm und einem Scharniertopf, die über mindestens eine Gelenkachse miteinander verbunden sind. Auf den Scharnierarm ist ein Fluiddämpfer von aussen aufsetzbar, wobei für die Anbringung des Dämpfers keine Werkzeuge benötigt werden. Der Fluiddämpfer besitzt ein Gehäuse und einen Betätigungsteil, welcher an einer Türe oder an einem türseitigen Scharnier angreift. Ein Vorteil des beschriebenen Möbelscharniers ist, dass der Dämpfer jederzeit ausgewechselt werden kann. Nachteilig hingegen ist, dass das Scharnier mit dem aufgesetzten Dämpfer ästhetisch unansehlich wirkt und daher vom Markt nicht gut aufgenommen wird. Auch hat sich gezeigt, dass die Fluiddämpfer gerne undicht werden. Auch ist im Vergleich mit herkömmlichen Scharnieren ein Montagemehraufwand erforderlich.

Die EP-A-I 344885 betrifft ein Möbelscharnier mit integrierter Brems- und Dämpfungsvorrichtung. Das Möbelscharnier besteht aus einem an einem Möbelteil festlegbaren Scharnierarm und einen an einem anderen Möbelteil festlegbaren Scharniertopf.

Gemäss der EP-A-1 344885 ist im Scharniertopf eine verschiebbar gelagerte, vom Gelenkhebel mittelbar oder unmittelbar betätigbare Mitnehmerplatte vorgesehen, die mindestens einen im Scharniertopf drehbar gelagerten Bremsteller in Drehung versetzt, wobei der Bremsteller mindestens eine erste Bremsfläche aufweist, die auf mindestens einer zugeordneten, feststehenden oder gegenüber der ersten Bremsfläche beweglichen zweiten Bremsfläche gleitet. Das Bremsscharnier der EP-A-1344885 ist aufwendig herzustellen und daher teuer.

WO 03/023172 A2 beschreibt ein Scharnier mit einem ersten und einem zweiten Scharnierbefestigungsglied, die relativ zueinander beweglich sind, und mit einem Kupplungsglied zum Verbinden des ersten und zweiten Scharnierbefestigungsglieds und zum Erzeugen einer Dämpfung, wenn das erste und zweite Scharnierbefestigungsglied relativ zu einander bewegt werden. Die Dämpfung enthält den Oberflächendämpfungseffekt und kann richtungsabhängig oder abhängig von der Bewegungsgeschwindigkeit oder von der Beschleunigung eines der Glieder sein. Das Scharnier enthält Mittel für zum Einstellen der Größe der erzeugten Dämpfung.

Ein Drehmechanismus gemäß EP-A-1160467 enthält ein Leistungselement, das zum erzeugen einer Drehkraft für eine Drehbewegung geeignet ist, und ein Dämpfungselement, das zum Steuern der Geschwindigkeit der Drehbewegung angeordnet ist. Das Dämpfungselement enthält ein im wesentlichen zylinderförmiges indem eine Spindel mit einer Abstandspassung angebracht ist. Das Leistungselement ist mit der Spindel verbunden, um es der Spindel zu ermöglichen, sich während der Drehbewegung in dem Gehäuse zu drehen. Die Abstandspassung zwischen dem Gehäuse und der Spindel ist mit einem elastischen Medium versehen, das die Bewegung der Spindel gegenüber dem Gehäuse steuert und das Stoppen der Drehbewegung dämpft.

In DE 44 06 824 A1 wird, um ein zum Lagern schwenkbarer Teile wie Türen, Klappsitze, Abdeckungen usw. um einen endlichen Schwenkwinkel dienendes Scharnier mit schwenkhemmender Wirkung auszustatten, vorgeschlagen, die gegeneinander verschwenkbaren Teile des Scharniers mit zusammenwirkenden Keilflächenpaarungen zu versehen, die beim Verschwenken ein Verformen der betreffenden Scharnierteile bewirken. Diese Verformungsarbeit setzt dem Schwenken Widerstand entgegen, der die freie Schwenkbarkeit unterbindet. Dadurch wird erreicht, dass das mittels des Scharniers gelagerte Teil selbsttätig in beliebiger Schwenkstellung gehalten wird.

### Aufgabe der Erfindung

Aufgabe der vorliegenden Erfindung ist es, eine Bremseinrichtung resp. Dämpfungssystem bereitzustellen, welches beispielsweise in Möbel-, Türscharniere und dergleichen integriert werden kann. Ein weiteres Ziel ist es, eine mechanische Bremseinrichtung bereitzustellen, welche kostengünstig herstellbar ist. Noch ein Ziel ist es, eine Bremseinrichtung vorzuschlagen, welche praktisch unsichtbar in herkömmliche Scharniere integriert werden kann.

### Beschreibung

Die Aufgabe wird gelöst durch eine Dämpfungsvorrichtung gemäß Anspruch 1, ein Scharnier gemäß Anspruch 13 und ein Verfahren gemäß Anspruch 17. Weiterbildungen der Erfindung sind jeweils in den Unteransprüchen angegeben.

Bei der Dämpfungseinrichtung ist einerseits zwischen der Achse und der Achsaufnahme eine mechanische Kopplung (beispielsweise eine Mitnehmereinrichtung) vorgesehen, und andererseits sind die Hülse und die Achse derart ausgebildet, dass bei einer Relativverdrehung der beiden Teile mindestens durch Reibung eine Bremswirkung erzielt ist. Diese Dämpfungseinrichtung hat den Vorteil, dass sich diese beispielsweise in bestehende Scharniere integrieren lässt. Da die Dämpfungseinrichtung sehr klein ausgeführt werden kann, kann die Gestalt der Scharniere im Wesentlichen dieselbe bleiben (Bohrbildkompatibilität). Dies bedeutet, dass für die Montage eines erfindungsgemäss modifizierten Scharniers keine Extrabohrungen nötig sind und daher kein zusätzlicher Arbeitsaufwand anfällt Vom Gestalterischen her ist besonders vorteilhaft, dass die Dämpfungseinrichtung praktisch nicht sichtbar ist.

Die Achse und die Achsaufnahme sind derart ausgebildet, dass ein begrenzter Freilauf zwischen der Achse und dem zweiten Teil ermöglicht ist. Dies ermöglicht es, dass die Bremswirkung erst kurz vor der Schliessstellung eintritt.

Vorteilhaft sind die miteinander zusammenwirkenden, als Bremsflächen dienenden Oberflächen der Hülse und der Achse nicht rotationssymmetrisch, sondern so ausgebildet, dass bei einer Rotation der Achse ein Klemmeffekt resultiert.

Zweckmässigerweise beschreibt die Innenfläche der Hülse und die Aussenfläche der Achse mindestens über einen bestimmten Kreisabschnitt eine schneckenförmige-(spiralförmige) Kontur entsprechend einem oder mehreren Zähnen.

Gemäss einer zweckmässigen Ausführungsform sind an oder in der Achsaufnahme Mitnehmer ausgebildet sind, welche mit den Achsenden der Klemmachse zusammenwirken können.

An den Achsenden können Aussparungen vorgesehen sein, welche einen bestimmten Freilauf des beweglichen Teils ermöglichen. Dadurch kann ein bestimmter Freilauf zwischen dem beweglichen zweiten Teil und der Achse bestehen. Dies hat den Vorteil, dass die Bremswirkung erst kurz vor der Schliessstellung eintritt. Zweckmässigerweise ist an der Achse mindestens eine Aussparung vorgesehen oder ausgebildet, welche einem an der Achsaufnahme des zweiten Teils vorgesehenen Mitnehmer einen bestimmten Freilauf ermöglicht.

Vorteilhaft ist die Hülse mindestens zweiteilig ausgebildet und weist ein Bremsgehäuse und mindestens eine im Bremsgehäuse aufgenommene Bremsbuchse auf. Dies hat den Vorteil, dass eine Reibwirkung zwischen der Aussenfläche der Bremsbuchse und der Innenfläche des Bremsgehäuses zustande kommen kann. Dabei kann die Bremsbuchse die Bremsbuchse ein- oder mehrteilig ausgebildet sein. Zweckmässigerweise sind die Bremsbuchsen als Halb-oder Drittelsschalen ausgebildet mit von einem zum anderen Ende - in Umtangsrichtung gesehen - kontinuierlich zunehmenden Wandstärken. Im Schnitt resultiert somit an der Innenfläche eine Verzahnung, welche formschlüssig mit der Verzahnung der Klemmachse zusammenwirken kann.

Vorzugsweise hat die Bremsbuchse einen Schlitz einer bestimmten Breite. Dies erleichtert das Auseinanderdrücken der Bremsbuchse und ergibt einen besseren Bremseffekt. Gemäss einer bevorzugten Ausführungsform besteht bei in die Buchse eingesetzten, mehrteiligen Bremsbuchsen ein bestimmtes Spiel zwischen den einzelnen Bremsbuchsen.

Vorteilhaft steht die Achse über ein elastisches Rückstellmittel, z.B. einer Feder, mit der Hülse in Verbindung. Dadurch ist ein selbsttätig wirkendes Rückstellmittel geschaffen. Eine zweckmässige Ausführungsform sieht vor, dass die Hülse einen Boden besitzt, an welchem eine Torsionsfeder eingesetzt ist, die in einen Schlitz in der Achse eingreift. Beim Schliessen des Scharniers wird die Torsionsfeder verwunden und beim Öffnen sorgt die Federkraft für eine Rückstellung eines Auffangbügels.

Verwendung findet die erfindungsgemässe Bremseinrichtung als Gelenk in einem Scharnier. Es ist denkbar, die Bremseinrichtung im Abdeckgehäuse eines Scharniertopfes unterzubringen und an der Achse der Bremseinrichtung einen Auffangbügel anzulenken. Vorteilhaft ist im Abdeckgehäuse einander gegenüberliegend je eine Bremseinrichtung gemäss einem der Ansprüche 1 bis 14 vorgesehen, wobei ein U-förmiger Auffangbügel an den Achsen angeordnet ist.

Gegenstand der vorliegenden Erfindung ist auch ein Verfahren zum Dämpfen der Schwenkbewegung zweier mittels eines Scharniers, gemäß Anspruch 14, verbundenen Teile, welches dadurch gekennzeichnet ist, dass der Mantel der Scharnierachse und ebenso die Innenfläche der Hülse des Scharniers mindestens abschnittsweise im Querschnitt spiralförmig ausgebildet werden, sodass bei einer Drehung der Achse ein Klemm- und Reibeffekt entsteht.

Entsprechend einer besonders bevorzugten Ausführungsform wird als Hülse ein zylindrisches Rohr eingesetzt und zwischen der Achse und dem Rohr wird mindestens eine Bremsbuchse vorgesehen, welche im Querschnitt eine kreisförmige oder teilkreisförmige Aussenfläche und mindestens abschnittsweise eine spiralförmige Innenfläche hat. Mit einer komplementär geformten und in der Bremsbuchse aufgenommenen Klemmachse kann somit ein Klemm- und Reibeffekt erzeugt werden, welcher sich als Dreh-Reib- Bremse nutzen lässt.

Die Erfindung wird nachfolgend unter Bezugnahme auf die Figuren anhand eines Anwendungsbeispiels näher im Detail beschrieben. Dabei sind in den Figuren für gleiche Teile jeweils gleiche Bezugsziffern verwendet.

Es zeigt
- Fig. 1: Eine erste Ausführungsbeispiel einer Brems- resp. Dämpfungseinrichtung in Explosionsdarstellung;
- Fig. 2: Das Ausführungsbeispiel von Fig.1 in Seitenansicht und in Offenstellung und in Schliessstellung (unterbrochene Linie)
- Fig. 3: Schematisch einen Querschnitt des Gelenks der Dämpfungseinrichtung von Figur 1;
- Fig. 4: Schematisch einen Querschnitt durch das Gelenk eines zweiten Ausführungsbeispiels einer erfindungsgemässen Dämpfungseinrichtung mit lediglich einer einstückigen, geschlitzten Bremsbuchse;
- Fig. 5: Schematisch einen Querschnitt durch das Gelenk eines dritten Ausführungsbeispiels einer erfindungsgemässen Dämpfungseinrichtung mit einer geschlitzten Bremsbuchse mit einer Bremslippe, wobei die Längskanten der Bremsbuchsen aneinanderstossen;
- Fig. 6: Ein viertes Ausführungsbeispiel einer Dämpfungseinrichtung in der Schliessstellung mit selbsttätiger Rückstellung der Klemmachse, wobei die links angeordnete Dämpfungseinrichtung in Explosionsdarstellung gezeigt ist.

Die Figuren 1 und 2 zeigen das Funktionsprinzip der neuartigen Dämpfungseinrichtung 11 mit einem ersten Teil 13 und einem zweiten Teil 15, welche mittels einer Achse 17 schwenkbar miteinander verbindbar sind. Am ersten Teil 13 ist eine Buchse 19 zur Aufnahme der Achse 17 ausgebildet. Am zweiten Teil 15 sind zwei im Abstand voneinander angeordnete Achsaufnahmen 21a, 21b vorgesehen, welche der Aufnahme der Enden 23a, 23b der Achse 17 dienen. Zwischen der Achse 17 und der Buchse 19 sind zwei als Halbschalen ausgebildete Bremsbuchsen 25a, 25b vorgesehen.

Für die Erfindung von Bedeutung ist nun die Ausbildung der als Klemmachse dienenden Achse 17 und der Bremsbuchsen 25a, 25b. Wie insbesondere aus der Figur 3 ersichtlich ist, weisen die Halbschalen 25a, 25b eine in Umfangsrichtung (Pfeil 27) zunehmende Wandstärke 29 auf, d.h. die-Längskanten 31a, 31b der Halbschalen weisen eine unterschiedliche Stärke auf. Die Mantelfläche 32 der Achse 17 wiederum besitzt eine zu den in die Hülse 19 eingesetzten Bremsbuchsen 25a, 25b komplementäre Form, wobei je nach Einsatz der Dämpfungseinrichtung 11 ein bestimmtes Spiel zwischen den Bremsbuchsen 25a, 25b und der Achse 17 vorhanden sein kann. Denkbar ist insbesondere auch, dass bei einem bestimmten Drehmoment aufgrund gezielt gewählter Materialeigenschaften (Kompressibilität, Elastizität, shore-Härte, Oberflächenrauhigkeit, etc.), eine unterschiedlich grosse Relativverdrehung der ersten und zweiten Teile 13, 15 ermöglicht ist.

Die Achse 17 kann drehfest mit dem zweiten Teil 15 verbunden sein, oder - es kann - wie im ersten Ausführungsbeispiel gezeigt -ein bestimmter Freilauf zwischen der Achse 17 und dem zweiten Teil 15 möglich sein. Zu diesem Zweck sind die Achsenden 23a, 23b gemäss dem gezeigten Ausführungsbeispiel Aussparungen 33a, 33b versehen, wodurch eine bestimmter Freilauf der Achse realisiert werden kann. Die Aussparungen 33a,33b können Abtragungen der Achsenden 23a,23b sein, sodass diese - wie in Fig.1 gezeigt - eine im Querschnitt ungefähr rechteckige Gestalt haben. Die Achsaufnahmen 21a, 21b wiederum besitzen zwei einander gegenüberliegende Mitnehmer 35a, 35b, welche mit den Achsenden 23a, 23b zusammenwirken können. In der in Fig. 2 gezeigten Offenstellung liegen die Achsenden 23a, 23b auf der einen Seite der Mitnehmer 35a, 35b an und in der Schliessstellung (unterbrochene Linien) auf der anderen Seite der Mitnehmer 35a, 35b an. Dadurch ist ein bestimmter Freilauf zwischen den ersten und zweiten Teilen 13,15 ermöglicht, bevor die Dreh-Reib-Bremse zu wirken beginnt. Je nach Ausgestaltung (Freilauf, Materialeigenschaften und Spiel zwischen den zusammenwirkenden Bremsflächen) kann die Dämpfungseinrichtung zum Abbremsen von Türen, Möbeltüren, Schubladen und dergleichen eingesetzt werden.

Wie in Fig. 4 gezeigt, kann die Bremsbuchse 25 auch einstückig ausgeführt sein, welche als Ganzes in die Buchse 19 eingesetzt sein kann. Vorteilhaft besitzt die Bremsbuchse jedoch einen Schlitz 36 (Zwischenraum zwischen dem dünnen und dicken Ende der Bremsbuchse). Der Schlitz 36 befindet sich dabei vorzugsweise an der Schnittlinie zwischen der grössten und geringsten Stärke der Bremsbuchse. Gemäss Ausführungsbeispiel von Figur 5 stossen die Längskanten der geschlitzten Buchse aneinander.

Die erfindungsgemässe Dämpfungseinrichtung gemäss den Figuren 1 bis 3 kann als eine Dreh-Reibbremse bezeichnet werden und funktioniert als Schaniergelenk wie folgt: Bei der Schliessung des Schaniers nimmt der bewegliche Teil 15 nach einer bestimmten Rotation die Klemmachse 17 mit und drückt die Bremsbuchsen 25a, 25b (Bremsbacken) an die Buchse 19, welche auch als Bremsgehäuse bezeichnet werden kann. Je nach Grösse der Aussparungen 33a,33b und Gestalt der Mitnehmer 35a,35b tritt die Bremswirkung (Dämpfung) in der gewünschten Position (relativen Schwenklage) ein. Die Bremswirkung richtet sich dabei überraschenderweise selbstabstimmend nach der Stärke der Bewegungsenergie. Somit ist die Dämpfungseinrichtung gleichermassen wirksam, gleichgültig ob eine Tür mit mehr oder weniger Schwung geschlossen wird.

Beim Öffnen des Scharniers wird die Klemmachse in die Ausgangslage zurückgeführt. Dabei werden die Bremsbuchsen (Bremsbacken) durch die Klemmachse 17 wieder in die Ausgangsstellung gebracht.

Eine Anwendung betrifft die Verwendung resp. Integration der Dämpfungseinrichtung in einem Möbelscharnier. Dabei kann das Gelenk, welches den Scharnierarm mit dem Scharniertopf gelenkig verbindet, durch die erfindungsgemässe Dämpfungseinrichtung ersetzt sein. Denkbar ist jedoch der Einsatz einer solchen Dämpfungseinrichtung auch in Türscharnieren, oder als Dämpfung für eine Auszugsschublade. In letzterem Fall kann am hinteren Ende der Auszugsschiene eine Rolle vorgesehen sein, welche mit der Klemmachse der Dämpfungseinrichtung in Verbindung steht.

Das vierte Ausführungsbeispiel (Figur 6) sieht vor, die mechanische Dämpfungseinrichtung im Abdeckgehäuse 37 eines Möbelscharniers unterzubringen (nur Scharniertopf in Figur 6 gezeigt). Gemäss dem gezeigten bevorzugten Ausführungsbeispiel umfasst die Dämpfungseinrichtung zwei separate Dämpfungseinheiten 11a, 11b, welche gegeneinander orientiert und einander gegenüberliegend im Abdeckgehäuse 37 angeordnet sind. Das Abdeckgehäuse 37 sitzt auf dem so genannten Scharniertopf 38, in welchem der Scharnierarm (nicht gezeigt) in bekannter Weise in der Schliessstellung aufgenommen ist.

Im Unterschied zu den oben beschriebenen Ausführungsbeispielen besitzen die Dämpfungseinrichtungen 11a,11b eine Rückstelleinrichtung, mit welcher die Achse 17 wieder in die Ausgangslage zurückgestellt werden kann. Gemäss der gezeigten bevorzugten Ausführungsform ist die Rückstelleinrichtung durch eine Torsionsfeder 39 gebildet, welche im Boden 40 der Buchse 19 drehfest angeordnet ist. Die Torsionsfeder 39 greift in einen Schlitz 41 am distalen Ende 43 der Achse 17 ein. Das proximale Ende 45 der Achse i7 ist abgesetzt und dient zur drehfesten Befestigung eines Auffangbügels 47. Der Auffangbügel ist U-förmig ausgebildet. Er hat in den Schenkeln 48 je ein Rundloch 49, in welchem jeweils das proximale Ende 45 der Achse 17 der Dämpfungseinrichtungen 11a, 11b aufgenommen ist. Der Auffangbügel 47 befindet sich in der Offenstellung des Scharniers in ungefähr waagrechter Position. Beim Schliessen des Scharniers schlägt der Scharnierarm am Auffangbügel 47 an und drückt diesen nach unten in den Scharniertopf 38 hinein. Einer Rotation der Klemmachse 17 wirken jedoch die zwischen der Aussenfläche der Bremsbuchsen 25a, 25b und der Innenfläche der Buchse 19 erzeugten Reibungskräfte entgegen. Aufgrund geeigneter Materialwahl und Dimensionierung kann somit für jedes Scharnier die Dämpfung eingestellt werden. Wird das Scharnier geöffnet, dann wird der Auffangbügel 47 durch die Torsionsfeder wieder in die waagrechte Lage gebracht.

### Legende:

- 11: Dämpfungseinrichtung
- 13: ersten Teil
- 15: zweiten Teil
- 17: Achse
- 19: Buchse
- 21a, 21b: Achsaufnahmen
- 23a, 23b: Enden
- 25a, 25b: Bremsbuchsen
- 27: Pfeil
- 29: Wandstärke
- 31a, 31b: Längskanten
- 33a, 33b: Ausnehmungen
- 35a, 35b: Mitnehmer (Anschläge)
- 36: Schlitz der Bremsbuchse
- 37: Abdeckgehäuse
- 38: Scharniertopf
- 39: Torsionsfeder
- 40: Boden der Buchse 19
- 41: Schlitz
- 43: distales Ende der Achse 17
- 45: proximales Ende der Achse 17
- 47: Auffangbügel
- 49: Rundloch

## Patentansprüche

1. Dämpfungseinrichtung (11) mit zwei um eine Schwenkachse (12) relativ zueinander verschwenkbaren Teilen (13,15);
- einem ersten Teil (13) mit einer Hülse (19,25; 19,25a,25b),
- einem zweiten Teil (15) mit einer Achsaufnahme (21a,21b), und einer Achse (17) zum Einsetzen in die Hülse (19,25; 19,25a,25b) und in die Achsaufnahme (21a,21b), sodass die Schwenkteile (13,15)um die Schwenkachse (12) relativ zueinander verschwenkbar sind,
wobei
einerseits zwischen der Achse (17) und der Achsaufnahme (21a,21b) eine mechanische Kopplung (23a,23b, 35a,35b), vorgesehen ist, und andererseits die Hülse (19,25; 19,25a,25b) und die Achse (17) derart ausgebildet sind, dass bei einer Relativverdrehung der beiden Teile (13,15) durch Reibung eine Bremswirkung erzielt ist,
**dadurch gekennzeichnet, dass** die mechanische Kopplung (23a, 23b, 35a, 35b) derart ausgebildet ist, dass ein begrenzter Freilauf zwischen der Achse (17) und dem zweiten Teil (15) ermöglicht ist.

2. Dämpfungseinrichtung nach Anspruch 1, **dadurch gekennzeichnet, dass** die miteinander zusammenwirkenden, als Bremsflächen dienenden Oberflächen der Hülse (19,25; 19,25a,25b) und der Achse (17) nicht rotationssymmetrisch ausgebildet sind.

3. Dämpfungseinrichtung nach Anspruch 1 oder 2, **dadurch gekennzeichnet, dass** die Innenfläche der Hülse (19,25; 19,25a,25b) und die Aussenfläche der Achse (17) mindestens über einen bestimmten Kreisabschnitt eine schneckenförmige (spiralförmige) Kontur beschreiben.

4. Dämpfungseinrichtung nach einem der Ansprüche 1 bis 3, **dadurch gekennzeichnet, dass** an den Achsenden (23a,23b) Aussparungen (33a,33b) vorgesehen sind, welche einen bestimmten Freilauf ermöglichen.

5. Dämpfungseinrichtung nach einem der Ansprüche 1 bis 3, **dadurch gekennzeichnet, dass** an der Achse (17) mindestens eine Aussparung (33a, 33b) vorgesehen oder ausgebildet ist, welche einem an der Achsaufnahme des zweiten Teils (15) vorgesehenen Mitnehmer 35a,35b einen bestimmten Freilauf ermöglicht

6. Dämpfungseinrichtung nach einem der Ansprüche 1 bis 5, **dadurch gekennzeichnet, dass** an oder in der Achsaufnahme (21a,21b) Mitnehmer (355,35b) ausgebildet sind, welche mit den verjüngten Achsenden 23a,23b zusammenwirken könnten.

7. Dämpfungseinrichtung nach einem der Ansprüche 1 bis 3, **dadurch gekennzeichnet, dass** die Hülse (19,25; 19,25a,25b) mindestens zweiteilig ausgebildet ist und ein Bremsgehäuse (19) und mindestens eine im Bremsgehäuse (19) aufgenommene Bremsbuchse (25; 25a,25b) aufweist.

8. Dämpfungseinrichtung nach Anspruch 7, **dadurch gekennzeichnet, dass** die Bremsbuchse (25; 25a,25b) ein- oder mehrteilig ausgebildet ist.

9. Dämpfungseinrichtung nach Anspruch 7 oder 8, **dadurch gekennzeichnet, dass** die Bremsbuchsen als Halb- (25a,25b) oder Drittelsschalen ausgebildet sind mit von einem zum anderen Ende - in Umfangsrichtung gesehen - kontinuierlich zunehmenden Wandstärken (29).

10. Dämpfungseinrichtung nach einem der Ansprüche 7 bis 9, **dadurch gekennzeichnet, dass** die Bremsbuchse (25) einen Schlitz (41) einer bestimmten Breite aufweist.

11. Dämpfungseinrichtung nach einem der Ansprüche 7 bis 9, **dadurch gekennzeichnet, dass** bei in die Buchse (19) eingesetzten, mehrteiligen Bremsbuchsen (25a,25b) ein bestimmtes Spiel zwischen den Bremsbuchsen (25a) und (25b) besteht.

12. Dämpfungseinrichtung nach einem der Ansprüche 1 bis 11, **dadurch gekennzeichnet, dass** die Achse (17) über ein elastisches Rückstellmittel, z.B. einer Feder (39), mit der Hülse in Verbindung steht.

13. Dämpfungseinrichtung nach einem der Ansprüche 1 bis 12, **dadurch gekennzeichnet, dass** die Hülse (19) einen Boden (41) besitzt, an welchem eine Torsionsfeder (39) angeordnet ist, die in einen Schlitz (41) in der Achse (17) eingreift.

14. Scharnier mit einer Dämpfungseinrichtung (11) gemäss einem der Ansprüche 1 bis 13 als Gelenksachse.

15. Scharnier nach Anspruch 14, **dadurch gekennzeichnet, dass** die Bremseinrichtung (11) im Abdeckgehäuse (37) eines Scharniertopfes (38) angeordnet ist und dass an der Achse (17) der Bremseinrichtung ein Auffangbügel (47) angeordnet ist.

16. Scharnier nach Anspruch 14 oder 15, **dadurch gekennzeichnet, dass** im Abdeckgehäuse (37) einander gegenüberliegend je eine Bremseinrichtung (11) gemäss einem der Ansprüche 1 bis 12 vorgesehen ist, wobei ein U-förmiger Auffangbügel (47) an den Achsen angeordnet ist.

17. Verfahren zum Dämpfen der Schwenkbewegung zweier mittels eines Scharniers, gemäß Anspruch 14, verbundenen Teile (13,15),
wobei
der Mantel der Achse (17) und ebenso die Innenfläche der Hülse (19,25; 19,25a,25b) des Scharniers mindestens abschnittsweise im Querschnitt spiralförmig ausgebildet wird, sodass bei einer Drehung der Achse (17) ein Klemm- und Reibeffekt entsteht, **dadurch gekennzeichnet dass** die mechanische Kopplung (23a, 23b, 35a, 35b) derart ausgebildet ist, dass ein begrenzten Freilauf zwischen der Achse (17) und dem zweiten Teil (15) ermöglicht ist.

18. Verfahren nach Anspruch 17, **dadurch gekennzeichnet, dass** als Hülse ein zylindrisches Rohr (19) eingesetzt wird und dass zwischen der Achse (17) und dem Rohr (19) mindestens eine Bremsbuchse (25; 25a,25b) vorgesehen wird, welche im Querschnitt eine kreisförmige oder teilkreisförmige Aussenfläche und mindestens abschnittsweise eine spiralförmige Innenfläche hat.

19. Verfahren nach Anspruch 17 oder 18, **dadurch gekennzeichnet, dass** eine mehrteilige Bremsbuchse (25a,25b) eingesetzt wird.

## Claims

1. Damping device (11) with two parts (13, 15), which are slewable with respect to each other about a swivel axis (12),
- a first part (13) with a sleeve (19, 25; 19, 25a, 25b),
- a second part (15) with an axle retainer (21a, 21b) and an axle (17) for inserting into the sleeve (19, 25; 19 25a, 25b) and into the axle retainer (21a, 21b) so that the swivel parts (13, 15) are slewable with respect to each other about the swivel axis (12), wherein
on the one hand a mechanical coupling (23a, 23b, 35a, 35b) is provided between the axle (17) and the axle retainer (21a, 21b) and on the other hand the sleeve (19, 25; 19 25a, 25b) and the axle (17) are formed so that a braking effect is achieved by friction in the case of a relative torsion of the two parts (13, 15), **characterized in that** the mechanical coupling (23a, 23b, 35a, 35b) is formed such that a limited freewheel is possible between the axle (17) and the second part (15).

2. Damping device according to claim 1, **characterized in that** the surfaces of the sleeve (19, 25; 19, 25a, 25b) and the axle (17), which corporate with each other and are used as braking faces, are not formed rotationally symmetric.

3. Damping device according to claims 1 or 2, **characterized in that** the inner face of the sleeve (19, 25; 19, 25a, 25b) and the outer face of the axle (17) define a snail formed (spiral) contour over a specific circle section.

4. Damping device according to one of the claims 1 to 3, **characterized in that** recesses (33a, 33b), which enable a certain freewheel, are provided at the axle ends (23a, 23b).

5. Damping device according to one of the claims 1 to 3, **characterized in that** at least one recess (33a, 33b) is provided or formed at the axle (17) enabling a certain freewheel to a tappet (35a, 35b), which is provided at the axle retainer of the second part (15).

6. Damping device according to one of the claims 1 to 5, **characterized in that** tappets (35a, 35b), which can corporate with the tapered axle ends (23a, 23b), are formed at or in the axle retainer (21a, 21b).

7. Damping device according to one of the claims 1 to 3, **characterized in that** the sleeve (19, 25; 19, 25a, 25b) is formed at least in two parts and comprises a braking case (19) and at least one braking sleeve (25; 25a, 25b), which is accommodated in the braking case (19).

8. Damping device according to claim 7, **characterized in that** the braking sleeve (25; 25a, 25b) is formed of one or more parts.

9. Damping device according to claim 7 or 8, **characterized in that** the braking sleeves are formed as half shells (25a, 25b) or one third shells, with a continuously increasing wall thickness (29) from one end to the other end, when viewed in circumferential direction.

10. Damping device according to one of the claims 7 to 9, **characterized in that** the braking sleeve (25) comprises a slot (41) of a certain width.

11. Damping device according to one of the claims 7 to 9, **characterized in that** a certain clearance is existent between the braking sleeves (25a) and (25b) for multi-part braking sleeves (25a, 25b), which are inserted into the sleeve (19).

12. Damping device according to one of the claims 1 to 11, **characterized in that** the axle (17) is connected with the sleeve by means of an elastic return means, e.g., a spring (39).

13. Damping device according to one of the claims 1 to 12, **characterized in that** the sleeve (19) comprises a bottom (41) at which a torsion spring (39) is arranged, which engages into a slot (41) in the axle (17).

14. Hinge with a damping device (11) according to one of the claims 1 to 13 as a link axle.

15. Hinge according to claim 14, **characterized in that** the braking device (11) is arranged in the cover casing (37) of a hinge cup (38) and that an intercepting clamp (47) is arranged at the axle (17) of the braking device.

16. Hinge according to claims 14 or 15, **characterized in that** a braking device (11) according to one of the claims 1 to 12 is provided in the cover casing (37) one opposite to another, wherein a U-formed intercepting clamp (47) is arranged at the axles.

17. Method for damping the swivel movement of two parts (13, 15) connected by means of a hinge according to claim 14, wherein the jacket of the axle (17) and likewise the inner surface of the sleeve (19, 25; 19, 25a, 25b) of the hinge in cross section are formed at least in sections in a spiral shape so that a clamp and friction effect occurs in the case of a rotation of the axle (17), **characterized in that** the mechanical coupling (23a, 23b, 35a, 35b) is formed so that a limited freewheel is enabled between the axle (17) and the second part (15).

18. Method according to claim 17, **characterized in that** a cylindrical tube (19) is used as the sleeve and that at least a braking sleeve (25; 25a, 25b) is provided between the axle (17) and the tube (19), wherein the braking sleeve comprises a circular or partially circular outer surface in cross section and at least in sections a spiral-shaped inner surface.

19. Method according to claim 17 or 18, **characterized in that** a multi-part braking sleeve (25a, 25b) is used.

## Revendications

1. Dispositif d'amortissement (11) comprenant deux pièces (13, 15) aptes à pivoter l'une par rapport à l'autre autour d'un axe de pivotement (12),
- une première pièce (13) pourvue d'un manchon (19, 25 ; 19, 25a, 25b),
- une deuxième pièce (15) pourvue d'un logement d'axe (21a, 21b), et
un axe (17) à insérer dans le manchon (19, 25 ; 19, 25a, 25b) et dans le logement d'axe (21a, 21b), si bien que les pièces pivotantes (13, 15) peuvent pivoter l'une par rapport à l'autre autour de l'axe de pivotement (12),
un accouplement mécanique (23a, 23b, 35a, 35b) étant prévu entre l'axe (17) et le logement d'axe (21a, 21b), d'une part, et le manchon (19, 25 ; 19, 25a, 25b) et l'axe (17) étant réalisés de manière à obtenir par friction un effet de freinage lors d'une rotation relative des deux pièces (13, 15),
**caractérisé**
**en ce que** l'accouplement mécanique (23a, 23b, 35a, 35b) est réalisé de manière à permettre une course libre délimitée entre l'axe (17) et la deuxième pièce (15).

2. Dispositif d'amortissement selon la revendication 1, **caractérisé en ce que** les surfaces du manchon (19, 25 ; 19, 25a, 25b) et de l'axe (17) qui coopèrent entre elles et qui servent de surface de freinage ne sont pas réalisées avec une symétrie de rotation.

3. Dispositif d'amortissement selon la revendication 1 ou la revendication 2, **caractérisé en ce que** la surface intérieure du manchon (19, 25 ; 19, 25a, 25b) et la surface extérieure de l'axe (17) décrivent un contour en escargot (hélicoïdal) au moins sur un segment de cercle défini.

4. Dispositif d'amortissement selon l'une des revendications 1 à 3, **caractérisé en ce que** des évidements (33a, 33b) sont prévus aux extrémités d'axe (23a, 23b), lesquels permettent une course libre définie.

5. Dispositif d'amortissement selon l'une des revendications 1 à 3, **caractérisé en ce qu'**au moins un évidement (33a, 33b) est prévu ou réalisé sur l'axe (17), lequel permet une course libre définie à un entraîneur 35a, 35b prévu contre le logement d'axe de la deuxième pièce (15).

6. Dispositif d'amortissement selon l'une des revendications 1 à 5, **caractérisé en ce que** des entraîneurs (35a, 35b) sont réalisés contre ou dans le logement d'axe (21a, 21b), lesquels sont aptes à coopérer avec les extrémités d'axe effilées (23a, 23b).

7. Dispositif d'amortissement selon l'une des revendications 1 à 3, **caractérisé en ce que** le manchon (19, 25 ; 19, 25a, 25b) est réalisé en deux pièces au moins et comporte un boîtier de frein (19) et au moins une bague de frein (25 ; 25a, 25b) logée dans le boîtier de frein (19).

8. Dispositif d'amortissement selon la revendication 7, **caractérisé en ce que** la bague de frein (25 ; 25a, 25b) est réalisée en une ou plusieurs pièces.

9. Dispositif d'amortissement selon la revendication 7 ou la revendication 8, **caractérisé en ce que** les bagues de frein sont réalisées sous forme de demi-coquilles (25a, 25b) ou de tiers de coquilles avec des épaisseurs de paroi (29) croissant de manière continue d'une extrémité à l'autre - en direction périphérique.

10. Dispositif d'amortissement selon l'une des revendications 7 à 9, **caractérisé en ce que** la bague de frein (25) comporte une fente (41) de large définie.

11. Dispositif d'amortissement selon l'une des revendications 7 à 9, **caractérisé en ce qu'**un jeu défini est présenté entre les bagues de frein (25a) et (25b) en cas de bagues de frein (25a, 25b) en plusieurs pièces insérées dans le manchon (19).

12. Dispositif d'amortissement selon l'une des revendications 1 à 11, **caractérisé en ce que** l'axe (17) est relié au manchon par un moyen de rappel élastique tel qu'un ressort (39).

13. Dispositif d'amortissement selon l'une des revendications 1 à 12, **caractérisé en ce que** le manchon (19) comporte un fond (41) contre lequel est disposé un ressort à torsion (39), lequel s'engage dans une fente (41) de l'axe (17).

14. Charnière comportant un dispositif d'amortissement (11) selon l'une des revendications 1 à 13 en tant qu'axe articulé.

15. Charnière selon la revendication 14, **caractérisée en ce que** le dispositif de freinage (11) est disposé dans le boîtier de couverture (37) d'une coupelle de charnière (38) et **en ce qu'**un étrier de réception (47) est disposé sur l'axe (17) du dispositif de freinage.

16. Charnière selon la revendication 14 ou la revendication 15, **caractérisée en ce qu'**il est prévu un dispositif de freinage (11) selon l'une des revendications 1 à 12 opposé à un autre dans le boîtier de couverture (37), un étrier de réception en U (47) étant disposé sur les axes.

17. Procédé d'amortissement de pivotement de deux pièces (13, 15) raccordées au moyen d'une charnière selon la revendication 14, l'enveloppe de l'axe (17) ainsi que la surface intérieure du manchon (19, 25 ; 19, 25a, 25b) de la charnière vu en coupe transversale étant au moins partiellement hélicoïdales, de manière à générer un effet de serrage et de friction en cas de rotation de l'axe (17)
**caractérisé**
**en ce que** l'accouplement mécanique (23a, 23b, 35a, 35b) est réalisé de manière à permettre une course libre délimitée entre l'axe (17) et la deuxième pièce (15).

18. Procédé selon la revendication 17, **caractérisé en ce qu'**un tube cylindrique (19) est utilisé comme manchon et **en ce qu'**au moins une bague de frein (25 ; 25a, 25b) est prévue entre l'axe (17) et le tube (19), laquelle présente en coupe transversale une surface extérieure en forme de cercle ou de cercle partiel et une surface intérieure au moins partiellement hélicoïdale.

19. Procédé selon la revendication 17 ou la revendication 18, **caractérisé en ce qu'**une bague de frein en plusieurs pièces (25a, 25b) est utilisée.
